# EUROPÄISCHE PATENTSCHRIFT

(11) **EP 0 170 230 B1**
(45) Veröffentlichungstag und Bekanntmachung des Hinweises auf die Patenterteilung: **02.11.1989**
(21) Anmeldenummer: 85109437.5
(22) Anmeldetag: 26.07.1985
(51) Int. Cl.: E04G 21/12

(54) **Verfahren für vertikale Einzeldrahtvorspannung für ein- oder mehrstöckige Wände und Vorrichtung für automatisches Zuhaken der Vorspanndrähte**
Method of vertically pretensioning for one- or multi-storied walls by individual wires and device for automatically clasping the pretensioning wires
Procédé pour la précontrainte verticale par fil individuel pour murs à un ou à plusieurs étages et dispositif pour agrafer automatiquement les fils de précontrainte

(30) Priorität: 26.07.1984 CH 3616/84
(43) Veröffentlichungstag der Anmeldung: 05.02.1986
(73) Patentinhaber: Grignoli, Giuseppe, CH-6925 Gentilino (CH)
(72) Erfinder: Grignoli, Giuseppe, CH-6925 Gentilino (CH)
(74) Vertreter: Feldmann, Clarence Paul

(56) Entgegenhaltungen:
- AT-B- 266 408
- DE-A- 2 710 011
- DE-C- 866 245
- DE-C- 1 097 114
- FR-A- 2 134 108
- GB-A- 1 221 433
- GB-A- 1 253 621

## Beschreibung

Der Backstein findet im Bauwesen eine sehr verbreitete Anwendung bei der Ausführung von tragenden und nichttragenden Wänden.

In der Praxis besteht in vielen Fällen ein effektives Bedürfnis nach der Möglichkeit einer vertikalen Armierung oder Vorspannung der Backsteinwände, um die Eigenschaften des Backsteins besser ausnützen zu können. Tatsächlich kann der Backstein, analog zum Beton, sehr wohl Druckspannungen, jedoch nicht Zugspannungen aufnehmen. Die bis jetzt bekannt gewordenen Versuche zum Anbringen einer vertikalen Armierung waren in baulicher Hinsicht kompliziert und im Gebrauch nicht sehr zuverlässig.

Sowohl für ein- oder mehrstöckige Backsteinwände, als auch für mehrstöckige Eisenbetonwände fehlt gegenwärtig eine praktische Lösung, die erlaubt eine vertikale Einzeldrahtvorspannung anzubringen. Die Erfindung stellt sich zur Aufgabe ein praktisches Verfahren zum Erstellen einer vorgespannten Wand anzugeben und die zur Ausführung des Verfahrens erforderlichen Mittel zu schaffen.

Die Erfindung löst diese Aufgabe mit den im Anspruch 1 angegeben Verfahrensschritten, sowie mit den Merkmalen der Ansprüche 7, bzw. 11, bzw. 12.

Zwar ist uns aus der GB-A-1 221 433 ein Verfahren bekannt, bei dem einzelne Steinblöcke mittels Vorspanneisen zu vorgefertigten Wänden zusammengehalten werden, doch wird hier nicht der Aufbau einer Wand auf einer Fundamentplatte beschrieben. Im eigentlichen Sinne handelt es sich mehr um eine armierte Wand als um ein Vorspannmauerwerk, fehlen doch die Rohre, in denen die Vorspanndrähte verlegt werden sollen. Die DE-C-866 245 zeigt zwar Bausteine mit eingelassenen Rohre, doch dienen diese lediglich zur mörtellosen Erstellung einer Wand. Eine derart mechanisch zusammengefügte Wand weist nicht die Eigenschaften eines vorgespannten. Mauerwerkes auf.

Auch waren Backsteine mit in der Gebrauchslage mehreren vertikal verlaufenden offen Schlitzen bekannt, in denen Armierungseisen Aufnahme finden können, um so ein vorgefertigtes armiertes Mauerwerk zufertigen. Und schliesslich sind aus der FR-A-2134108, gemäß dem Oberbegriff des Anspruchs 7, auch ganz generell Verankerungselemente für die Halterung von Vorspanndrähten bekannt, bei dem das Verankerungselement einen Verankerungsblock mit einer zentralen, sich nach oben verjüngenden, trichterförmigen Oeffnung, in dem sich mindestens zwei konische Keile befinden, die mittels einer Ringfeder zusammengehalten sind, aufweist. Das bekannte Element arbeitet mit einem Armierungseisen zusammen, dass eine grosse Eigensteifigkeit aufweist und eine genügende Rauhigkeit. So können die Keile des Verankerungselementes durch den Armierungsstab beim Hineindrücken auseinander gespreizt werden und dank der Rauhigkeit des Armierungseisens Halt finden, um in die konische Oeffnung gezogen werden. Dies wird bei der Verwendung von relativ flexiblen und glatten Drähten durch die kennzeichnenden Merkmale des des Anspruchs 7 sicher gestellt.

Die Ansprüche 11 und 12 beschreiben Backsteine zur Ausführung des Verfahrens.

Anhand der Zeichnung sind beispielsweise einige Verfahren erläutert und die Mittel zur Ausübung dargestellt. Es zeigen :
Figur 1 Eine Variante A mit einer Ansicht einer mehrstöckigen Backsteinwand, bei der die Vorspanndrähte im Innern der Wand verlegt sind, Schnitte durch diese Wand auf den Niveaus Ho und Hᵢ, einige Mittel zur Ausführung des Verfahrens und einen entsprechend geformten Backstein ;
Figur 2 eine Variante B wie bei Figur 1 jedoch bei einer Backsteinwand bei der die Vorspanndrähte aussen an der Wand verlegt sind ;
Figur 3 eine Variante C für eine Betonwand mit einigen Details ;
Figur 4 ein besonderes Verankerungselement, im Vertikalschnitt und im Grundriss längs der Linie IV-IV in Figur unten und
Figur 5a-c verschiedene Lagen der Klemmkeile beim Anbringen der Vorspannung.

Variante A : Zentrale vertikale Vorspannung für Backsteinwände (siehe Figur 1)

Das Erstellen der Wand geschieht wie folgt :
I Abstecken und Verlegen der verlorenen Verankerungselemente 1, welche während der Vorspannungphase als Auflager des festen Kopfes 9 dienen werden und mit Schutzdeckelchen 2 (abnehmbar und wiederverwendbar) versehen sind.
11 Ausgiessen der Fundamentplatte 3, Abschrauben des Schutzdeckelchens 2, Verlegen und Anschrauben der verlorenen Rohre 4 an das Verankerungselement 1.
111 Einschieben des Führungselementes oder Stabes 5 welches zur Sicherung der Vertikalität dient und zugleich dem verlorenen Rohr Steifheit während des Hochführens der Backsteinwand bis zum Niveau Hₒ verleiht. Diejenigen Backsteine, deren zentrale Aussparung mit den vertikalen Rohre übereinstimmt, müssen auf die vertikalen Rohre eingeschoben werden. Das Verlegen der anderen Backsteine und die Vermörtelung erfolgen wie bei der Ausführung einer normalen Backsteinwand.
   In Figur 1 ist eine Normform der für diese Ausführungsart vorgesehenen Backsteine 6 angegeben.
IV Das weiter Hochführen der Backsteinwand bis Niveau H₁, geschieht wie oben angegeben, nur muss zuerst :
   das Führungselement 5 herausgezogen und ein weiteres verlorenes Rohr 4 angeschraubt werden
   Danach wird das rückgewortnene Führungselement 5 in das eben verlegte verlorene Rohr 4 eingeschoben und die Backsteinwand von Niveau Hₒ bis Niveau H₁ hochgeführt.

Die Verbindung der Backsteinwand von einem Stockwerk zum anderen erfolgt durch die verlorenen Rohre 4, die beim Einguss der Decke 7 in dieselbe eingegliedert werden und die weiter als Absteckung für die Backsteinwand im oberen Stockwerk dienen. Nach Vervollständigung der betrachteten Backsteinwand (sei es nach einem oder mehreren Stockwerken) und nach Erstellung der Abschlussdecke 8 wird auf geeigneter Höhe das letzte verlorene Rohr 4 abgeschnitten. Nachdem die einzelnen Vorspanndrähte von oben her eingeschoben sind und danach der feste Kopf 9 unten und der Spannkopf 10 oben verlegt worden sind, kann man die Drähte von oben her vorspannen und zum Schluss die Injektionen des Rohres von unten nach oben vornehmen.

Variante B : Aussenseitige vertikale Vorspannung für Backsteinwände (siehe Figur 2).

Dieses Verfahren, entspricht dem Verfahren der eben beschriebenen Variante A, nur wird hier die Vorspannung an beiden Aussenebenen der Backsteinwand angebracht. Eine Erleichterung gegenüber Variante A besteht darin dass, die Backsteinwände Stockwerk für Stockwerk wie bei normaler Ausführungsart hochgeführt werden, ohne dass dabei ein Teil der Backsteine eingeschoben werden muss. Das Vorgehen ist wie folgt :
I Abstecken und Verlegen der verlorenen Verankerungselemente 1 versehen mit Schutzdeckelchen 2.
11 Nach Ausgiessen der Fundamentplatte 3 Erstellung der Backsteinwand für ein vollständiges Stockwerk. In Figur 2 ist eine Normform des für diese Ausführungsart vorgesehenen Backsteins 6' angegeben.
111 Abschrauben der Schutzdeckelchen 2 vom Verankerungselement und Verlegen der verlorenen Rohre 4', mit Schutzdeckelchen 2, in die eigens dafür vorgesehenen Nuten der Backsteine 6'. Die Länge der verlorenen Rohre 4' wird man so berechnen, dass der nach Einguss der Decke 7 hervorstehende Rohrteil zum Abstecken der oberen Wand dienen kann.
IV Einguss der Decke 7 und Errichtung der Wand für die oberen Stockwerke mit sukzessiver Verlängerung der verlorenen Rohre.

Nach abgeschlossener Ausführung der Backsteinwand in ihrem obersten Stockwerk und nach Fertigstellen der Abschlussdecke 8, schneidet man, wie bei Variante A, den die letzten verlorenen Rohre 4' auf gewünschter Höhe ab. Danach schiebt man die einzelnen Vorspanndrähte von oben her ein, bringt die Vorspannung an und endet mit einer Injektion.

Variante C: Vertikale Einzeldrahtvorspannung für Eisenbetonwände (siehe Figur 3).

Das unter Variante B beschriebene Verfahren für aussenseitige vertikale Vorspannung von Backsteinwände ist auch bei einer vertikalen Einzeldrahtvorspannung einer Eisenbetonwand anwendbar. Das Vorgehen ist wie folgt:
I Abstecken und Verlegen der verlorenen Verankerungselemente 1 versehen mit Schutzdeckelchen 2, und nachfolgendes Giessen der Fundamentplatte.
II Abschrauben der Schutzdeckelchen 2 und Verlegen der verlorenen Rohre 4", versehen mit Schutzdeckelchen 2. Diese Arbeiten erfolgen gleichzeitig mit der Montage des Armierungskorbes 11, wobei man die Rohre am Armierungskorb befestigt und damit die notwendige Verlegungsgenauigkeit, Steifheit und Vertikalität sicherstellt.
III Einguss der Eisenbetonwand (traditionelle Ausführungsart) und nachfolgender Einguss der darüberliegenden Decke 7. Die verlorenen Rohre 4" sind nun im Beton eingegliedert ; die hervorstehenden Enden gestatten die Verlängerung der Eisenbetonwand zum nächsten oberen Stockwerk.
IV Errichtung der Eisenbetonwand zu den oberen Stockwerken auf gleiche Weise wie unter II und 111 beschrieben.

Nach abgeschlossener Ausführung der Eisenbetonwand im obersten Stockwerk und nach Fertigstellung der Abschlussdecke 8, schneidet man, wie bei Varianten A und B, die letzten verlorenen Rohre 4" auf gewünschter Höhe ab. Danach schiebt man die einzelnen Vorspanndrähte von oben her ein, bringt die Vorspannung an.

Die Figuren 4 und 5 zeigen eine Vorrichtung für automatisches Einhaken der Vorspanndrähte mit deren Hilfe die oben beschriebenen Verfahren für vertikale Einzeldrahtvorspannung von Backstein-und Eisenbetonwänden sich vereinfachen lassen. Die Vorrichtung erlaubt die Arbeit des Verlegens des festen Kopfes zu ersetzen und langwierige und kostspielige Massnahmen wie provisorische Aussparungen und Vergiessen derselben auszuschalten.

Das hier vorgestellte Verankerungselement besteht aus einem festen autonomen Kopf, der in der Lage ist, den in ihn eingeführten Vorspanndraht automatisch einzuhaken. Dank diesem Element können die Vorspannarbeiten auf ausschliesslich zwei Phasen, Einscheiben der Einzeldrähte und Vorspannen derselben, beide aus dergleichen Ausgangslage vorgenommen (d. h. von oben her), reduziert werden.

Das Verankerungselement umfasst ein Rechteckprisma 100 aus Stahl, mit einer trichterförmigen Ausnehmung, welche zwei Abfangskeile (20) enthält, die durch einen an der Grundplatte 40 befestigten Ring 30 und durch eine Ringfeder 50 im Trichter in gewünschter Ausgangslage gehalten sind. In der Ausgangslage haben die Keile 20 die in Figur 4 angegebene Lage. Das anschraubbare Verlängerungsrohr 60 dient dazu, den Vorspanndraht 70 in die ausgerundete Einmündungszone zwischen den beiden Keilen zu leiten. Der Vorspanndraht ist an seinem unteren Ende mit einem halbkugeligen Köpfchen 80 versehen. Im Rohr 60 ist eine als Schutzdiaphragma wirkende Membrane 90 und darüber sind zwei seitliche zur Reinigung und Injektion dienende Röhre, mit abschraubbaren Deckelchen 62 angebracht.

Der von oben eingestossene Vorspanndraht reisst bei seinem Durchgang die Membrane 90 auf und gleitet in den Spalt zwischen den beiden Keilen ein, wobei er durch das halbkugelige Köpfchen 80 einen leichten seitlichen Druck auf diese letzten ausübt ; folglich öffnen sich die zwei Keile leicht voneinander, somit die Einführung des Vorspanndrahtes in die Vorrichtung erleichternd (Figur 5a). Sobald das halbkugelige Köpfchen auf der Höhe der Ringfeder durchkommt, schliesst sich diese und zwingt somit die Keile den Vorspanndraht zu fassen (Figur 5b).

Beim Vorspannen zwingt die auf den eingehakten Vorspanndraht ausgeübte Zugkraft die Keile dazu, ihre definitive Lage einzunehmen (Figur c). Von diesem Moment wirkt die Vorrichtung als fester Vorspannknopf. Nach Beendigung der Vorspannphase ermöglichen die beiden Rohre 61, die Injektionen des leeren Raums im Trichter des Verankerungselementes und in den verlorenen Rohren auszuführen. Oeffnung 12 erlaubt ein Entlüftungsröhrchen zur Kontrolle der Injektion von unten her anzubringen.

In den unter Variante A, Variante B und Variante C beschriebenen Verfahren kann die automatische Einhakvorrichtung 100 das Verankerungselement 1 in den Figuren 1, 2, 3 ersetzen.

## Patentansprüche

1. Verfahren zum Erstellen einer vorgespannten Wand mit folgenden Verfahrensschritten :
a) Anbringung eines Verankerungselementes (1, 100) in der Fundamentplatte (3) der Wand,
b) Anschliessen von nach oben ragenden verlorenen Rohren (4, 4', 4") an das Verankerungselement,
c) Hochführen der Wand, wobei die verlorenen Rohre im Innem oder an den Aussenseiten der Wand verbleiben,
d) Abschneiden des oberen Rohrenendes bis auf das zuoberste Niveau der Wand oder der auf derselben aufliegende Decke,
e) Einführen eines Verankerungsdrahtes (70) in die verlorenen Rohre und Befestigen desselben am Verankerungselement (1, 100),
f) Vorspannen des Verankerungsdrahtes auf bekannte Weise.

2. Verfahren nach Anspruch 1, zum Erstellen einer Backsteinwand, mit im Innern der Wand angebrachten Vorspanndrähten, dadurch gekennzeichnet, dass die verlorenen Rohre (4) jeweils eine Länge von mehreren Backsteineinlagen aufweisen, und nach dem Hochführen der Wand bis auf diese Höhe (Hₒ, H₁) weitere Rohre (4) aufsetzt, und die entsprechend geformten Backsteine (6) über vorhandenen Stäben (5) schiebt.

3. Verfahren nach Anspruch 1, zum Erstellen einer Backsteinwand mit an den Aussenseiten derselben angebrachten Vorspanndrähten, dadurch gekennzeichnet, dass man verlorene Rohre (4') verwendet, die mindestens der Länge der Stockwerkhöhe bzw. der Fertighöhe entsprechen, die Wand bis zu dieser Höhe hochführt und erst danach weitere verlorene Rohre (4') auf die in den aussenseitigen, aufeinander ausgerichteten Aussparungen der entsprechend geformten Backsteine (6') verlegten Rohre anbringt.

4. Verfahren nach Anspruch 1, beim Erstellen einer armierten Betonwand, dadurch gekennzeichnet, dass man verlorene Rohre (4") verwendet, die mindestens bis zur Fertighöhe der Wand reichen und diese vor dem Betongiessen mit den Armierungseisen (11) verbindet.

5. Verfahren nach Anspruch 1, dadurch gekennzeichnet, dass nach dem Vorspannen der Verankerungsdrähte die Rohre mit einem Injektionsmittel von unten nach oben gefüllt werden.

6. Verfahren nach Anspruch 1, dadurch gekennzeichnet, dass in das zuletzt angebrachte verlorene Rohr (4, 4', 4") ein Führungselement (5), in der Form eines Stabes mit einem Kopf, eingeführt wird, der zur Sicherstellung des Vertikalität und zur Versteifung des verlorenen Rohres während der Erstellung der Backsteinwand dient, und anschliessend wieder herausgezogen wird.

7. Verankerungselement und Spanndraht zur Ausführung des Verfahrens nach Anspruch 1, wobei das Verankerungselement einen Verankerungsblock (100) mit einer zentralen, sich nach oben verjüngenden, trichterförmigen Oeffnung, in dem sich mindestens zwei konische Keile (20) befinden, die mittels einer Ringfeder (50) zusammengehalten sind, aufweist, dadurch gekennzeichnet, dass die konischen Keile (20) durch ein Spreizelement (30) entgegen der Kraft der Ringfeder (50) in Spreizhaltung gehalten sind und durch einen Spanndraht (70), der am unteren Ende einen halbkugelförmigen Kopf (80) hat, der so bemessen ist, dass er in den Spalt zwischen den konischen Keilen hindurchgleiten kann und bei *Ausübung eines Zuges die konischen Keile (20) mitnimmt und an die Innenwand der trichterförmigen Oeffnung presst.

8. Vorspannelement nach Anspruch 7, dadurch gekennzeichnet, dass am Verankerungsblock ein auf die trichterförmige Oeffnung ausgerichtetes Verlängerungsrohr (60) angeschraubt ist, an dem ein verlorenes Rohr (4) anbringbar ist.

9. Vorspannelement nach Anspruch 8 zur Ausführung des Verfahrens nach Anspruch 5, dadurch gekennzeichnet, dass das Verlängerungsrohr (60) mit mindestens einen kommunizierenden Rohr (61) verbunden ist, welches dazu dient die trichterförmige Oeffnung sowie die angeschlossenen verlorenen Rohre (4) mit einem Injektionsmittel zu füllen.

10. Vorspannelement nach Anspruch 9, dadurch gekennzeichnet, dass das Vorspannblech (100) eine Oeffnung (12) aufweist zur Anbringung eines Entlüftungsröhrchens.

11. Backstein zur Ausführung des Verfahrens nach Anspruch 2, dadurch gekennzeichnet, dass er eine zentrale vertikale Oeffnung sowie an den seitlichen Stirnflächen mittige Aussparungen aufweist, die so ausgelegt sind, dass in denselben die verlorenen Rohre (4) Aufnahme finden.

12. Backstein zur Ausführung des Verfahrens nach Anspruch 3, dadurch gekennzeichnet, dass in den beiden Seitenwänden des Backsteines in der Gebrauchslage vertikal verlaufende Aussparungen in der Form von mittig verlaufenden Nuten und an den Ecken parallelen Halbnuten vorgesehen sind, die so ausgelegt sind, dass in denselben die verlorenen Rohre (4') Aufnahme finden.

## Claims

1. Process for constructing a prestressed wall with the following procedural stages :
a) Installation of an achoring device (1, 100) in the foundation (3), of the wall,
b) Securing vertically standing lost tubes (4, 4' and 4") to the anchoring device,
c) building the wall in such a manner that the lost tubes remain inside or on the outside of the walls,
d) cutting off the top end of the tubes at the upper level of the wall or the level of the ceiling mounted on the wall,
e) introduction of an anchoring wire (70), in the lost tube and securing same in the anchoring device (1, 100),
f) prestressing the anchoring wire with known methods.

2. Procedure according to Claim 1, for constructing a brick wall with tensioning wires installed inside the walls, characterised by having the lost tubes (4) extending over a number of layers of bricks, and onto which further tubes (4) can be attached as the wall increases in height beyond level Hₒ, Hᵢ, the appropriately shaped bricks (6) being fitted over the rod(s) suitably positioned.

3. Procedure according to Claim 1 for constructing a brick wall with the same prestressing wires on the outside of the wall, characterised by the use of lost tubes (4'), with a length at least as high as from one floor to the next or corresponding to the height of the completed building, taking the wall up to this level and then positioning further lost tubes (4') on top of those already in position in the recesses on the outside of the bricks shaped for the purpose (6').

4. Procedure according to Claim 1, in which the construction of a reinforced concrete wall is characterised by the use of lost tubes (4") which reach at least to the finished height of the wall and which connect these with the reinforcing mesh (11) before the concrete is poured.

5. Procedure according to Claim 1, characterised by having the tubes injected and filled with a substance upwards from below, following tensioning of the anchoring wire.

6. Procedure according to Claim 1, characterised by having a guide piece (5) in the last lost tube fitted (4, 4' or 4") in the form of a rod with a head to ensure perpendicularity and rigidity of the lost tubes during the construction of the brick wall after which it is removed.

7. Anchoring device and tensioning wire for carrying out the procedure according to Claim 1, whereby the anchoring device, is in an anchoring block (100) having a central funnel-shaped hole containing at least two conical wedges (20) held together by an annular spring (50), characterised by the conical wedges (20) being held in an expanded position by an expanding device (30) against the force of the annualar spring (50) and a tensioning wire (70) having a hemispherical head (80) at the lower end, of a size which can slide through the gap between the conical wedges but when tightened pulls the conical wedges (20) with it, exerting pressure against the inner wall of the funnel-shaped cavity.

8. Tensioning device, according to Claim 7, characterised by an extension tube (60) screwed onto the anchoring block on the funnel-shaped cavity up against which a lost tube (4) can be fitted.

9. Tensioning device according to Claim 8 for the purpose of carrying out the procedure according to Claim 5, characterised by the extension tube (60) having at least one linking tube (61), serving as an inlet to inject a substance into the funnel-shaped cavity and the connected lost tube (4).

10. Tensioning device according to Claim 9, characterised by the tensioning plate (100) having a hole (12) into which an air vent tube can be inserted.

11. Brick for carrying out the procedure according to Claim 2, characterised by having a vertically positioned central hole and recesses at the side, so designed that the lost tubes (4) can be fitted therein.

12. Brick for carrying out the procedure, according to Claim 3, characterised by both sides of the brick, when in the normal position, having vertically aligned recesses in the shape of a centrally positioned groove and half semi-circular groove at the edges, so located that the lost tubes (4) will fit into these recesses.

## Revendications

1. Procédé pour la construction d'un mur précontraint, comportant les étapes suivantes :
a) Pose d'un élément d'ancrage (1, 100) dans la plaque de fondation (3) du mur,
b) Raccordement à l'élément d'ancrage de tubes perdus (4, 4', 4") en saillie vers le haut,
c) Edification du mur, les tubes perdus restant à l'intérieur ou sur les côtés extérieurs du mur,
d) Découpage de l'extrémité supérieure du tube pour qu'il atteigne le niveau supérieur du mur ou le plafond qui repose sur celui-ci,
e) Introduction d'un fil d'ancrage (70) dans les tubes perdus, et fixation de ce fil à l'élément d'ancrage (1, 100),
f) Précontrainte du fil d'ancrage de manière connue.

2. Procédé selon la revendication 1, pour l'édification d'un mur de briques comprenant des fils de précontrainte placés à l'intérieur du mur, caractérisé par le fait que les tubes perdus (4) présentent à chaque fois une longueur égale à la hauteur de plusieurs couches de briques, et qu'après la construction du mur jusqu'à cette hauteur (Hₒ, H_{I}), on pose d'autres tubes (4), et on passe les briques (6) conformées en conséquence sur des tiges (5) qui sont présentes. c o l'il

3. Procédé selon la revendication 1, pour l'édification d'un mur de briques comprenant des fils de précontrainte placés sur les côtés extérieurs du mur, caractérisé par le fait que l'on utilise des tubes perdus (4') qui correspondent au moins à la mesure de la hauteur de l'étage ou, respectivement, à la hauteur finale, on monte le mur jusqu'à cette hauteur, et, seulement après cela, on pose d'autres tubes perdus (4') dans les évidements extérieurs alignés les uns sur les autres des briques (6') qui sont conformées en conséquence.

4. Procédé selon la revendication 1, pour l'édification d'un mur en béton armé, caractérisé par le fait que l'on utilise des tubes perdus (4") qui arrivent au moins jusqu'à la hauteur finale du mur, et qu'on les relie aux fers de l'armature (11) avant la coulée du béton.

5. Procédé selon la revendication 1, caractérisé par le fait qu'avant la précontrainte des fils d'ancrage, on remplit les tubes de bas en haut d'un produit d'injection.

6. Procédé selon la revendication 1, caractérisé par le fait que l'on introduit dans le dernier tube perdu posé (4, 4', 4") un élément de guidage (5) sous la forme d'une tige munie d'une tête qui sert à assurer la verticalité et le raidissement du tube perdu pendant l'édification du mur en briques et que l'on retire ensuite.

7. Elément d'ancrage et fil tendeur pour la mise en oeuvre du procédé selon la revendication 1, l'élément d'ancrage comportant un bloc d'ancrage (100), lequel comprend une ouverture centrale en forme d'entonnoir qui se rétrécit vers le haut et dans lequel se trouvent au moins deux coins coniques (20) maintenus ensemble au moyen d'un ressort annulaire (50), caractérisés par le tait que les coins coniques (20) sont maintenus en position d'écartement par un organe d'écartement (30) à l'encontre de la force du ressort annulaire (50), et caractérisés par un fil tendeur (70) qui présente à son extrémité inférieure une tête hémisphérique (80) dont les dimensions sont telles qu'elle puisse glisser dans et à travers l'intervalle présent entre les coins coniques et que, lorsque l'on exerce une traction, elle entraîne les parties coniques (20) et les serre sur la paroi intérieure de l'ouverture en forme d'entonnoir.

8. Elément de précontrainte selon la revendication 7, caractérisé par le fait qu'est vissé sur le bloc d'ancrage un tube prolongateur (60) qui est aligné sur l'ouverture en forme d'entonnoir et sur lequel peut être posé un tube perdu (4).

9. Elément de précontrainte selon la revendication 8, pour la mise en oeuvre du procédé selon la revendication 5, caractérisé par le fait que le tube prolongateur (60) est relié à au moins un tube communicant (61) qui sert à remplir d'un produit d'injection l'ouverture en forme d'entonnoir, ainsi que les tubes perdus (4) qui sont raccordés.

10. Elément de précontrainte selon la revendication 9, caractérisé par le fait que la semelle de précontrainte (100) présente une ouverture (12) pour la mise en place d'un petit tube d'évacuation de l'air.

11. Brique pour la mise en oeuvre du procédé selon la revendication 2, caractérisée par le fait qu'elle comporte une ouverture verticale centrale, ainsi que des évidements au milieu des surfaces frontales latérales qui sont conçus de telle sorte que les tubes perdus (4) y trouvent un logement.

12. Brique pour la mise en oeuvre du procédé selon la revendication 3, caractérisée par le fait qu'il est prévu dans les deux parois latérales de la brique des évidements s'étendant verticalement dans la position d'utilisation, sous la forme de rainures centrales, et, dans les coins, des demi- rainures parallèles, qui sont conçues de telle sorte que les tubes perdus (4') y trouvent un logement.
